# EUROPÄISCHE PATENTSCHRIFT

(11) **EP 0 119 165 B1**
(45) Veröffentlichungstag und Bekanntmachung des Hinweises auf die Patenterteilung: **17.09.1986**
(21) Anmeldenummer: 84810117.6
(22) Anmeldetag: 09.03.1984
(51) Int. Cl.: E04B 1/00, E04B 1/34

(54) **Kragplattenanschlusselement**
Connecting element for a cantilevered slab
Elément de raccordement pour plaque en porte-à-faux

(30) Priorität: 11.03.1983 CH 1361/83
(43) Veröffentlichungstag der Anmeldung: 19.09.1984
(73) Patentinhaber: Egger, Walter, CH-3792 Saanen (CH)
(72) Erfinder: Egger, Walter, CH-3792 Saanen (CH)
(74) Vertreter: Feldmann, Clarence Paul

## Beschreibung

Die vorliegende Erfindung betrifft ein Kragplattenanschlusselement zum isolierten, kraftschlüssigen Verbinden mit einer auskragenden Platte, mit einem quaderförmigen Isolationskörper und diesen durchsetzenden Armierungsstäben.

Bis anhin gab es zwei Möglichkeiten, einen Kragplattenanschluss zu erstellen, nämlich erstens, eine Betonplatte ununterbrochen vom aufliegenden Teil zum auskragenden Teil durchzuziehen oder zweitens, die Betonplatte zwischen aufliegendem Teil und aussenliegendem Teil zu trennen. Im ersten Fall ergeben sich grosse Temperaturunterschiede in den innen- und aussenliegenden Teilen, welche zu Rissbildungen im Beton führen. Die Armierung kann bei Eintreten des Wassers in die Risse durch Rostbildung beschädigt oder sogar zerstört werden. Dies bedingt jeweils aufwendige Sanierungsmassnahmen. Wird die Armierungsbeschädigung zu spät entdeckt, so kann der Verlust der Tragfähigkeit bis zum Bruch der Kragplatte führen. Im zweiten Fall werden mittels Kragplattenanschlusselementen die entsprechende, isolierte Verbindung hergestellt.

Aus der EP-A 034 332 ist ein Kragplattenanschlusselement mit einem lsolationskörper und diesen durchsetzenden Armierungsorganen bekannt. Unter Einwirkung der Schwerkraft auf die Kragplatte entsteht ein Drehmoment, welches bekanntlich durch zwei parallele entgegengesetzte Kräfte verursacht wird. Diese Kräfte werden im Kragplattenanschlusselement gemäss der EP-A 034 332, einerseits durch gestreckte Armierungseisen für die Zugkräfte, andererseits durch Druckelemente im Isolationskörper für die entgegengesetzten Druckkräfte, aufgenommen und auf den Baukörper übertragen.

Die Verwendung von Druckelementen und Zugstäben, die beide den druckfesten Isolationskörper durchsetzen, ist herstellungstechnisch relativ aufwendig. Das gesamte Kragplattenanschlusselement ist zudem relativ sperrig und unstabil. Obwohl das genannte Kragplattenanschlusselement relativ aufwendig ist, ist es statisch nicht optimal gestaltet.

Es ist daher die Aufgabe der vorliegenden Erfindung, ein Kragplattenanschlusselement zu schaffen, welches die vorgenannten Nachteile behebt.

Diese Aufgabe löst ein Kragplattenanschlusselementdereingangs genannten Art mit den Merkmalen des Patentanspruches 1. Die Gestaltung der Armierungsstäbe in Form von vertikal verlaufenden Schlaufen ermöglicht es durch dasselbe Organ sowohl die Zug-, wie die Druckkräfte aufzunehmen. Das gesamte Element ist besser zu handhaben, da die Schlaufen untereinander durch Querstäbe verbunden sind.

Im weiteren bezieht sich die Erfindung auf eine Verwendung des Kragplattenanschlusselementes zur Verbindung einer Wohndecke mit einer Balkonbodenplatte. Bevorzugte Ausführungsbeispiele der Erfindung ergeben sich aus den abhängigen Ansprüchen.

Im folgenden wird anhand der beiliegenden Zeichnung ein Ausführungsbeispiel der Erfindung näher beschrieben.

Es zeigen
Fig. 1 eine perspektivische Darstellung des Kragplattenanschlusselementes,
Fig. 2 die Verwendung des Kragplattenanschlusselementes zwischen einer Wohnungsdecke und einer Ball<onbodenplatte,
Fig. 3 einen Teil des Kragplattenanschlusselementes in vergrössertem Massstab,
Fig. 4 und 5 Distanzhalter für die Armierungsstäbe des Kragplattenanschlusselementes,
Fig. 6 einen Bügel sowie dessen Anordnung an den Armierungsstäben,
Fig. 7 ein Eckelement.

Das Kragplattenanschlusselement 1 gemäss Fig. 1 umfasst einen quaderförmigen Isolationskörper 2 sowie senkrecht zu zwei seiner Aussenflächen in gleichen Abständen parallel angeordnete schlaufenförmige Armierungsstäbe 3, 4, 5 und 6. Auf beiden Seiten des Isolationskörpers sind oben und unten innerhalb der schlaufenförmigen Armierungsstäbe 3, 4, 5 und 6 untereinander parallel und parellel zu den obengenannten Aussenflächen des Isolationskörpers 2 angeordnete obere Querstäbe 7, 8, 9 und 10 sowie untere Querstäbe 11,12,13 und 14 vorgesehen. Die schlaufenförmigen Armierungsstäbe 3, 4, 5 und 6 sind vorzugsweise aus verzinktem Stahl III oder aus rostfreiem Stahl mit einem Durchmesser von 14 mm oder 16 mm hergestellt. Die Querstäbe 7 bis 14 sind vorzugsweise aus Stahl III mit einem Durchmesser von 6 mm gefertigt. Der Isolationskörper 2 ist vorzugsweise aus wasserabstossender Steinwolle gefertigt und damit auch brandsicher. Vorzugsweise weisen die Armierungsstäbe 3 bis 6 untereinander einen Abstand von ca. 25 cm auf. Die Querstäbe werden mit den Armierungsstäben verschweisst und an den Stabenden zum Schutz gegen Verletzungsgefahr mit nichtdargestellten Plastikhütchen versehen. Der Isolationskörper kann für einen besseren Schutz gegen Wasser oder Dampf auch mit einer nichtdargestellten Schutzfolie ganz oder teilweise eingepackt werden. An den äusseren Armierungsstäben 3 und 6 des Kragplattenanschlusselementes 1 sind am unteren Teil je zwei äussere, winkelförmige Distanzhalter 15, 16, 17 und 18 sowie je zwei innere, radförmige Distanzhalter 19, 20, 21 und 22 vorgesehen.

In Fig. 2 ist das Kragplattenanschlusselement 1 in eingebautem Zustand zwischen einer vertikalen Hausinnenwand 23 und einer vertikalen Hausaussenwand 24 dargestellt. Eine linke Schlaufe 25 des Armierungselementes 3 erstreckt sich in eine Balkonbodenplatte 26 und eine rechte Schlaufe 27 des Armierungselementes 3 in eine Wohnungsdecke 28. Ein Netz aus Armierungsstäben 29 und 30 in der Balkonplatte ist mit dem linken Teil 25 der Armierungsstäbe des Kragplatteanschlusselementes verbunden. Oberhalb und unterhalb des Isolationskörpers 2 gemäss Fig. 2 erstreckt sich die Isolation zwischen der Hausinnenwand 23 und der Hausaussenwand 24 in vertikaler Richtung nach unten und oben weiter. Zwischen der Balkonplatte 26 und der Hausaussenwand 24 kann unterhalb der Balkonplatte eine Trennmatte 32 vorgesehen sein. Um ein Benetzen oder ein Verschmutzen der Isolation unterhalb des Kragplattenanschlusselementes, d.h. im bestehenden Mauerwerk zu vermeiden, kann im unteren Bereich des Isolationskörpers 2 beidseits ein Füllschaumstoff 33 zur sauberen Abtrennung zwischen Betondecke und Isolation angebracht werden. Die Länge der Armierungsstäbe wird so gewählt, dass die Kraftübertragung auf das Armierungsnetz 29, 30 und die Platte 26 gewährleistet ist und die erforderliche Verankerungslänge eingehalten wird.

In Fig. 3 ist ein Ausschnitt des Kragplattenelementes 1 in vergrössertem Massstab dargestellt. Dabei ist der gemäss Fig. 2 in die Balkonbodenplatte hineinragende Teil 25 des vordersten Armierungsstabes mit den Distanzhaltern 15 und 19 dargestellt. Der äussere Distanzhalter 15 ist zwischen den Querstäben 11 und 12 und der innere Distanzhalter zwischen dem Querstab 12 und dem Isolationskörper im unteren Teil der Armierungsschlaufe 3 angebracht.

Gemäss Fig. 4 besteht der äussere Distanzhalter 15 aus einem mit dem Armierungsstab 3 verschweissten Winkeleisen mit zwei Schenkeln 34und 35, wobei im unteren Schenkel 35 ein Loch zum Einschlagen eines Nagels in die Holzverschalung unterhalb der Betondecke vorgesehen ist. Auf dem unteren Schenkel 35 wird vorzugsweise ein nichtdargestellter Kunststoffhut aufgesetzt.

Der innere Distanzhalter 19 gemäss Fig. 5 ist vorzugsweise aus Kunststoff in der Form eines Naben 37 aufweisenden Rades dargestellt. Durch einen Schlitz 38 kann der Distanzhalter 19 auf den Armierungsstab 3 aufgesetzt werden.

Mit Hilfe des beschriebenen Kragplattenanschlusselementes kann eine einwandfreie Wärmeisolation erzielt werden, was sich auf eine K-Wert-Verbesserung gegenüber konventionellen Methoden auswirkt. Die häufig auftretenden grauen bis schwarzen Verfärbungen an den Deckenrändern im Wohnbereich entstehen nicht mehr, da durch die korrekt isolierte Trennung eine Wärmebrücke vermieden wird. Im weiteren besteht ein Vorteil darin, dass keine zusätzliche Stützkonstruktion erstellt werden muss. Der Isolationskörper des Kragplattenanschlusselementes dient beim Bauvorgang gleichzeitig als Abschalung. Die Kragplatte kann also, wenn dies für den Baufortschritt einen Vorteil bringt, nachträglich erstellt werden, ohne dass dadurch zusätzliche Arbeit entstehen würde. Mit den Armierungsstäben des Kragplattenanschlusselementes wird das grösste auftretende Moment in der Kragplatte aufgenommen. Da das Moment vom Auflagepunkt aus sehr rasch kleiner wird, ist das massgebende Moment für die Armierung des Kragplattenanschlusselementes wesentlich kleiner. Das bedeutet, dass sich im Normalfall eine bemerkenswerte Armierungsaussparung ergibt. Durch das Verwenden eines brandsicheren Isolationsmaterials für das Isolationselement kann ohne weiteres ein Feuerschutz F 90 gemäss den öffentlichen Brandschutzvorschriften erreicht werden.

Bei korrektem Einbau des Kragplattenanschlusselementes sollten die Armierungsstäbe desselben nicht mit Wasser in Berührung kommen. Um jedoch ganz sicherzugehen, kann ein wasserabstossendes Material für den Isolationskörper 2 sowie rostfreier oder verzinkter Stahl für die Armierungsstäbe verwendet werden, um ein rostunanfälliges Element herzustellen. An der Stelle, wo die Armierungsstäbe durch den Isolationskörper hindurchtreten, kann auf dieselben Leim aufgetragen werden.

Ein weiterer Vorteil des Kragplattenanschlusselementes liegt darin, dass die Trittschallübertragung von der Kragplatte zur aufliegenden Platte, also z.B. von der Balkonbodenplatte zur Wohnungsdecke, wesentlich kleiner wird und somit eine Verbesserung des Wohnkomforts bewirkt.

Ein weiterer Vorteil beim Einsatz der Kragplattenanschlusselemente liegt darin, dass die freie Wahl des günstigsten Zeitpunktes für die Erstellung der Kragplatte besteht, sowie ein rationelles Armieren erfolgen kann.

Das Kragplattenanschlusselement kann auch für andere Zwecke, z.B. zur Verbindung von beliebigen Betonteilen verwendet werden. Ein nachträgliches «Ausbiegen» der Armierungsstäbe ist nicht erforderlich, was wiederum zur Folge hat, dass die Armierungsstäbe des Kragplattenanschlusselementes nicht unnötigen oder sogar Tragfähigkeitsverlust bewirkenden Störungen unterzogen werden.

In Fig. 6 ist ein Bügel 39 aus Armierungsstahl sowie dessen Anordnung an den Armierungsstäben des Kragplattenanschlusselementes dargestellt. Der Bügel wird in Form einer Schlaufe jeweils auf beiden Seiten des Isolationskörpers um den schlaufenförmigen Armierungsstab 3 gelegt und dient zur Übertragung der Querkraft. An jedem der vier schlaufenförmigen Armierungsstäbe 3-6 eines Kragplattenanschlusselementes 1 werden je zwei Bügel 39 angebracht.

In Fig. 7 ist in schematischer Art ein Eckelement 40 dargestellt, welches z.B. bei Balkonen verwendet wird, welche auf zwei Seiten eines Hauses vorgesehen sind. Die vier schlaufenförmigen Armierungsstäbe 41 sind schiefwinklig zum Isolationskörper angeordnet. Die parallel zum Isolationskörper verlaufenden Querstäbe 42 sind ebenfalls durch strichpunktieerte Linien dargestellt.

Im eigentlichen Eckbereich verlaufen die Kräfte anders und die Anordnung der Armierungseisen entspricht daher nicht der patentgemässen Lehre.

Falls die Armierungsstäbe der Kragplattenanschlusselemente aus normalem Armierungsstahl gefertigt sind, werden sie vorzugsweise im Bereich des Isolationselementes bis einige Zentimeter ausserhalb des Elementes mit Rostschutz überzogen. Beispielsweise können die Armierungsstäbe in einem ersten Schritt sandgestrahlt oder blankgebürstet werden. In einem zweiten Schritt können sie mit Rostschutz, beispielsweise Epoxi-Bleimenning, eventuell in mehreren Phasen, versehen werden. In einem dritten Schritt kann auf den Rostschutz Quarzsand aufgebracht werden.

Die Armierungsstäbe können auch aus normalem Armierungsstahl und rostfreiem Stahl kombiniert werden. In diesem Falle ist der rostfreie Stahl im Bereich des Isolationskörpers bis einige Zentimeter ausserhalb desselben vorgesehen. Die übrigen Teile der Armierungsstäbe würden dann aus normalem Armierungsstahl gefertigt werden. In diesem Falle wäre kein Aufbringen eines Rostschutzes ntowendig.

Die Bügel 39 gemäss Fig. 6 können mit Distanzhaltern in Richtung des Isolationskörpers 2 versehen sein, damit derselbe sich vor dem Betonieren nicht relativ zu den Armierungsstäben verschieben kann.

## Patentansprüche

1. Kragplattenanschlusselement zum isolierten, kraftschlüssigen Verbinden mit einer auskragenden Platte, mit einem quaderförmigen isoiationskörper (2) und diesen durchsetzenden Armierungsstäben, dadurch gekennzeichnet, dass die Armierungsstäbe (3-6) als in einer vertikalen Ebene verlaufende geschlossene Schlaufen ausgebildet sind, die durch etwa parallel zu dem quaderförmigen Isolationskörper (2) verlaufende Querstäbe (7-14) miteinander verbunden sind, und dass der obere und der untere Teil jeder Schlaufe (3-6) mittels einem Bügel (39) miteinander verbunden sind.

2. Kragplattenanschlusselement nach Anspruch 1, dadurch gekennzeichnet, dass die Schlaufen (3-6) mit auf dieselben aufklemmbaren Distanzhaltern (19) versehen sind.

3. Kragplattenanschlusselement nach Anspruch 1, dadurch gekennzeichnet, dass die Schlaufen (3-6) mit an denselben angeordneten Distanzhaltern (15) aus einem Winkel mit zwei Schenkeln (34, 35) versehen sind, wobei der untere Schenkel (35) ein Loch (36) zur Befestigung an einer Verschalung aufweist.

4. Kragplattenanschlusselement nach einem der Patentansprüche 1 bis 3, dadurch gekennzeichnet, dass der Isolationskörper (2) mindestens teilweise mit einer Schutzfolie umgeben ist.

5. Kragplattenanschlusselement nach einem der Patentansprüche 1 bis 4, dadurch gekennzeichnet, dass der Isolationskörper (2) aus Steinwolle besteht.

6. Verwendung des Kragplattenanschlusselementes nach einem der Patentansprüche 1 bis 5 zur Verbindung einer Wohndecke mit einer Balkonbodenplatte.

7. Verwendung nach Patentanspruch 6, dadurch gekennzeichnet, dass unterhalb des Kragplattenanschlusselementes im bestehenden Mauerwerk Isolationsmaterial vorgesehen ist.

8. Verwendung des Kragplattenanschlusselementes nach einem der Patentansprüche 1 bis 5 als Abschalungselement.

## Claims

1. Projecting plate connection member for the insulated, non-positive connection to a projecting plate, with a parallelepipedic insulating member (2) and reinforcing rods passing through the same, characterized in that the reinforcing rods (3-6) are constructed as closed loops in a vertical plane, which are interconnected by transverse rods (7-14) running approximately parallel to the parallelepipedic insulating member (2) and in that the upper and lower parts of each loop (3-6) are interconnected by means of a clip (39).

2. Projecting plate connecting member according to claim 1, characterized in that the loops (3-6) are provided with spacers (19) which can be attached to the same.

3. Projecting plate connecting member according to claim 1, characterized in that the loops (3-6) are provided with spacers (15) arranged thereon comprising an angle iron with two legs (34, 35), the lower leg (35) having a hole (36) for fixing to planking.

4. Projecting plate connecting member according to one of the claims 1 to 3, characterized in that the insulating member (2) is at least partly surrounded by a protective foil.

5. Projecting plate connecting member according to one of the claims 1 to 4, characterized in that the insulating member (2) is made from rock wool.

6. Use of the projecting plate connecting member according to one of the claims 1 to 5 for joining a dwelling ceiling to a balcony base plate.

7. Use according to claim 6, characterized in that insulating material is provided in the existing brickwork below the projecting plate connecting member.

8. Use of the projecting plate connecting member according to one of the claims 1 to 5 as shuttering.

## Revendications

1. Elément de raccordement pour dalle en porte-à-faux pour réaliser la liaison isolante, positive, avec une dalle en porte-à-faux, comportant un corps isolant parallélipipédique (2) et des fers d'armature qui le traversent, caractérisé en ce que les fers d'armature (3-6) ont la forme de boucles qui courent dans un plan vertical et qui sont reliées l'une à l'autre par des fers transversaux (7-14) qui courent à peu près parallèlement au corps isolant parallélipipédique (2); et en ce que la partie supérieure et la partie inférieure de chaque boucle (3-6) sont reliées l'une à l'autre au moyen d'un étrier (39).

2. Elément de raccordement pour dalle en porte-à-faux selon la revendication 1, caractérisé en ce que les boucles (3-6) comportent des écarteurs (19) que l'on peut coincer sur elles.

3. Elément de raccordement pour dalle en porte-à-faux selon la revendication 1, caractérisé en ce que les boucles (3-6) comportent des écarteurs (15), constitués d'une cornière avec deux ailes (34, 35), disposés contre elles, étant précisé que l'aile inférieure (35) présente un trou (36) pour fixation à un coffrage.

4. Elément de raccordement pour dalle en porte-à-faux selon l'une des revendications 1 à 3, caractérisé en ce que le corps isolant (2) est au moins partiellement entouré d'une feuille de protection.

5. Elément de raccordement pour dalle en porte-à-faux selon l'une des revendications 1 à 4, caractérisé en ce que le corps isolant (2) est en laine de roche.

6. Emploi de l'élément de raccordement pour dalle en porte-à-faux selon l'une des revendications 1 à 5, pour relier un plancher d'habitation à une dalle de plancher de balcon.

7. Emploi selon la revendication 6, caractérisé en ce qu'un matériau isolant est prévu dans le mur existant, sous l'élément de raccordement pour dalle en porte-à-faux.

8. Emploi de l'élément de raccordement pour dalle en porte-à-faux selon l'une des revendications 1 à 5 comme élément de coffrage.
